# FASCICULE DE BREVET EUROPEEN

(11) **EP 4 407 647 B1**
(45) Date de publication et mention de la délivrance du brevet: **31.12.2025**
(21) Numéro de dépôt: 24154009.5
(22) Date de dépôt: 25.01.2024
(51) Int. Cl.: H01H 3/12, H01H 13/52

(54) **BOÎTIER ÉLECTRONIQUE AVEC UN SYSTÈME DE TOUCHE PARTICULIER**
ELEKTRONISCHES GEHÄUSE MIT EINEM BESONDEREN TASTENSYSTEM
ELECTRONIC HOUSING WITH A PARTICULAR KEY SYSTEM

(30) Priorité: 26.01.2023 FR 2300736
(43) Date de publication de la demande: 31.07.2024
(73) Titulaire: Delta Dore, 35270 Bonnemain (FR)
(72) Inventeur: EVEN, Nicolas, 35270 BONNEMAIN (FR); DELAHAYE, Nathanael, 35270 BONNEMAIN (FR)
(74) Mandataire: Cabinet Le Guen Maillet

(56) Documents cités:
- DE-U1- 7 825 480
- TW-A- 201 117 247
- US-A1- 2014 008 194
- US-A1- 2015 206 671

## Description

### DOMAINE TECHNIQUE

La présente invention concerne un boîtier électronique comportant un système de touche particulier ainsi qu'un tel système de touche.

### ÉTAT DE LA TECHNIQUE ANTÉRIEURE

Un boîtier électronique, par exemple un boîtier domotique, comporte au moins une touche qui permet d'interagir avec le boîtier électronique. Un boîtier électronique de ce type est par exemple décrit dans le document US 2014/008194 A1.

La touche est montée au-dessus d'un micro-interrupteur (« microswitch » en anglais) qui est lui-même fixé sur un circuit imprimé (« Printed Circuit Board » en anglais). L'actionnement de la touche consiste à appuyer dessus pour qu'elle appuie sur le micro-interrupteur. À cette fin, le déplacement de la touche nécessite un jeu entre la touche et le micro-interrupteur et un ressort de rappel qui repousse la touche lorsque ladite touche n'est plus actionnée.

Bien qu'une telle installation donne satisfaction, il est souhaitable de trouver un arrangement différent qui en particulier permet un rattrapage du jeu, un encombrement réduit et une course d'enfoncement faible.

### EXPOSÉ DE L'INVENTION

Un objet de la présente invention est de proposer un boîtier électronique qui présente un système de touche qui utilise une pièce d'interfaçage qui assure entre autres un rattrapage du jeu.

A cet effet, il est proposé un boîtier électronique comportant un circuit imprimé avec un micro-interrupteur qui présente un bouton-poussoir, et un boîtier présentant un capot traversé par un orifice en regard dudit micro-interrupteur et une face intérieure qui fait face au circuit imprimé, où le système de touche comporte :
- une touche présentant une tête destinée à traverser l'orifice, où la touche est mobile parallèlement à une direction d'enfoncement entre une position enfoncée dans laquelle la tête est destinée à être rapprochée du circuit imprimé et une position non enfoncée dans laquelle la tête est destinée à être éloignée du circuit imprimé, où la touche présente une surface d'activation qui est prévue pour venir appuyer contre le bouton-poussoir lorsque la touche est en position enfoncée et pour être à distance du bouton-poussoir lorsque la touche est en position non enfoncée, où la touche présente une butée qui est prévue pour être en appui contre la face intérieure lorsque la touche est en position non enfoncée et pour être à distance de la face intérieure lorsque la touche est en position enfoncée, et
- un élément de rappel destiné à être agencé entre le circuit imprimé et la touche et qui contraint la touche en position non enfoncée, où l'élément de rappel comporte une base avec une surface de base destinée à être en appui contre le circuit imprimé et une pluralité de bras solidaires de la base et s'étendant globalement perpendiculairement à la direction d'enfoncement sous la tête, où chaque bras présente une surface de contact destinée à être orientée à l'opposé du circuit imprimé, où pour chaque surface de contact, la touche présente une surface de contact complémentaire orientée vers la surface de contact associée, où en position non enfoncée, chaque surface de contact complémentaire est en appui contre la surface de contact associée de manière à ce que le bras considéré soit sous contrainte.

Selon une disposition particulière, la jonction entre la base et chaque bras prend la forme d'une portion arquée.

Selon une disposition particulière, la base prend la forme d'un polygone destiné à entourer le micro-interrupteur.

Selon une disposition particulière, chaque bras est fixé à la base au niveau d'un coin du polygone.

Selon une disposition particulière, le système de touche comporte des moyens de guidage qui assurent le guidage de la touche par rapport à l'élément de rappel parallèlement à la direction d'enfoncement.

Selon une disposition particulière, la touche comporte une pluralité de plots de guidage et, pour chaque plot de guidage, l'élément de rappel comporte un fourreau dans lequel le plot de guidage coulisse parallèlement à la direction d'enfoncement, et en ce que les plots de guidage et les fourreaux forment les moyens de guidage.

### BRÈVE DESCRIPTION DES DESSINS

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
[Fig. 1] est une représentation schématique d'un boîtier électronique avec un système de touche selon l'invention,
[Fig. 2] est une vue en perspective du système de touche selon l'invention,
[Fig. 3] est une coupe selon le plan III de la Fig. 2 du système de touche selon l'invention,
[Fig. 4] est une coupe selon le plan V de la Fig. 2 du système de touche selon l'invention,
[Fig. 5] est une vue en perspective d'un moyen élastique mis en œuvre dans le système de touche selon l'invention, et
[Fig. 6] est une vue de dessous d'une touche mise en œuvre dans le système de touche selon l'invention.

### EXPOSÉ DÉTAILLÉ DE MODES DE RÉALISATION

La Fig. 1 montre un boîtier électronique 100 selon l'invention avec une partie arrachée pour voir l'intérieur. Bien sûr, le boîtier électronique 100 peut prendre d'autres formes et la fonction du boîtier électronique 100 n'a pas d'importance au regard de l'invention. Le boîtier électronique 100 peut ainsi être un boîtier domotique tel qu'un thermostat, ou autre.

Le boîtier électronique 100 comporte un boîtier 102 et un système de touche 150 selon l'invention. Bien sûr, le nombre de systèmes de touche 150 peut être supérieur à un.

Dans le mode de réalisation de l'invention présenté à la Fig. 1, le boîtier 102 comporte un fond 102a et un capot 102b qui recouvre le fond 102a et qui présente, pour chaque système de touche 150, un orifice 102c.

Le boîtier électronique 100 comporte également un circuit imprimé 104 qui est fixé dans le boîtier 102 entre le fond 102a et le capot 102b.

La Fig. 2 montre le système de touche 150 mis en place dans le boîtier 102 et qui comporte une touche 152 qui présente une tête 152a qui est ici de forme cylindrique et qui traverse l'orifice 102c de manière à être accessible depuis l'extérieur du boîtier 102. La forme de l'orifice 102c et la forme de la tête 152a sont complémentaires pour assurer au moins en partie le guidage de la touche 152 lorsqu'elle se déplace.

Les Figs. 3 et 4 montrent des coupes du système de touche 150 selon deux plans de coupe différents.

La touche 152 qui est mieux vue sur la Fig. 6 est actionnée par enfoncement parallèlement à une direction d'enfoncement F qui est orientée globalement perpendiculairement au circuit imprimé 104 et vers ce dernier. La touche 152 est ainsi mobile entre une position enfoncée dans laquelle la tête 152a est rapprochée du circuit imprimé 104 et une position non enfoncée dans laquelle la tête 152a est éloignée du circuit imprimé 104 par rapport à la position enfoncée. La tête 152a présente un axe central coaxial avec la direction d'enfoncement F. Dans le cas d'une tête 152a à section circulaire, l'axe central est l'axe du cylindre, et dans le cas d'une tête 152a à section rectangulaire, l'axe central est l'axe passant par le centre du rectangle.

Le circuit imprimé 104 comporte un micro-interrupteur 104a qui présente un bouton-poussoir 104b et qui est fixé au circuit imprimé 104. Le micro-interrupteur 104a est agencé entre le circuit imprimé 104 et la touche 152 qui présente une surface d'activation 154a qui est à l'opposé de la tête 152a et qui est prévue pour venir appuyer contre le bouton-poussoir 104b lorsque la touche 152 est en position enfoncée et pour être à distance du bouton-poussoir 104b lorsque la touche 152 est en position non enfoncée.

Il y a potentiellement plusieurs micro-interrupteurs 104a et pour chacun, il y a un orifice 102c qui traverse le capot 102b et qui est en regard du micro-interrupteur 104a, et il y a un système de touche 150.

La surface d'activation 154a est agencée ici à l'extrémité d'un plot central 154 de la touche 152 qui s'étend depuis la tête 152a vers le circuit imprimé 104.

Le système de touche 150 comporte également un élément de rappel 156 qui est vu en perspective sur la Fig. 5, qui est agencé entre le circuit imprimé 104 et la touche 152 et qui contraint la touche 152 en position non enfoncée, c'est-à-dire à l'opposé de la direction d'enfoncement F.

La touche 152 présente une butée 152b qui est ici solidaire de la tête 152a et qui prend ici la forme d'une couronne autour de la tête 152a. D'une manière générale, la butée 152b prend la forme d'une excroissance qui s'étend à l'extérieur de la tête 152a.

Le capot 102b présente une face intérieure 102d qui fait face au circuit imprimé 104.

En position non enfoncée, la butée 152b est en appui contre la face intérieure 102d et la surface d'activation 154a est à distance du bouton-poussoir 104b.

En position enfoncée, la butée 152b est écartée de la face intérieure 102d et la surface d'activation 154a est en appui contre le bouton-poussoir 104b.

L'élément de rappel 156 est préférentiellement réalisé par moulage d'un matériau plastique tel que le polypropylène ou le polyamide.

L'élément de rappel 156 comporte une base 156a présentant une surface de base 156b qui est en appui contre le circuit imprimé 104 et une pluralité de bras 156c, ici au nombre de quatre, qui sont solidaires de la base 156a et qui s'étendent globalement parallèlement au circuit imprimé 104, c'est-à-dire globalement perpendiculairement à la direction d'enfoncement F, sous la tête 152a. Du fait de l'orientation des bras 156c par rapport à la base 156a, la jonction entre la base 156a et chaque bras 156c prend la forme d'une portion arquée qui crée une zone flexible qui favorise une déformation élastique des bras 156c.

Chaque bras 156c présente une surface de contact 156d orientée à l'opposé du circuit imprimé 104 et pour chaque surface de contact 156d, la touche 152 présente une surface de contact complémentaire 152c qui prend ici la forme d'une couronne autour du plot central 154 qui est orientée vers la surface de contact 156d associée.

En position non enfoncée, chaque surface de contact complémentaire 152c est en appui contre la surface de contact 156d associée de manière à ce que le bras 156c considéré soit légèrement enfoncé, c'est-à-dire déplacé vers le circuit imprimé 104, et soit ainsi sous contrainte. Les contraintes qui sont dans les bras 156c forcent la touche 152 contre la face intérieure 102d, ce qui assure un rattrapage des jeux et empêche la touche 152 de balloter.

La touche 152 est ainsi portée par les bras 156c.

Pour des raisons d'équilibrage, le nombre de bras 156c est au moins égal à trois, répartis équiangulairement les uns par rapport aux autres autour de la direction d'enfoncement F. Pour un meilleur équilibrage, le nombre de bras 156c est égal à quatre, répartis équiangulairement les uns par rapport aux autres autour de la direction d'enfoncement F.

Pour avoir une bonne assise sur le circuit imprimé 104, la base 156a prend la forme d'un polygone qui entoure le micro-interrupteur 104a. Dans un mode de réalisation particulier, chaque bras 156c est fixé à la base 156a au niveau d'un coin du polygone.

Dans le mode de réalisation de l'invention présenté en particulier sur la Fig. 5, la base 156a prend la forme d'un rectangle et chaque bras 156c est fixé à la base 156a au niveau d'un coin dudit rectangle.

Pour assurer un guidage de la touche 152 lors de son déplacement, le système de touche 150 comporte des moyens de guidage 158 qui assurent le guidage de la touche 152 par rapport à l'élément de rappel 156 parallèlement à la direction d'enfoncement F.

Les moyens de guidage 158 sont répartis entre la touche 152 et l'élément de rappel 156. Dans le mode de réalisation de l'invention présenté sur les Figs. 5 et 6, la touche 152 comporte une pluralité de plots de guidage 158a et pour chaque plot de guidage 158a, l'élément de rappel 156 comporte un fourreau 158b dans lequel le plot de guidage 158a coulisse parallèlement à la direction d'enfoncement F.

Les plots de guidage 158a sont ici solidaires de la tête 152a.

Les plots de guidage 158 et les fourreaux 158b forment les moyens de guidage 158.

Chaque plot de guidage 158a et chaque fourreau 158b sont orientés parallèlement à la direction d'enfoncement F.

Chaque plot de guidage 158a reste partiellement inséré dans le fourreau 158b associé même en position non enfoncée.

Dans le mode de réalisation de l'invention présenté sur les Figs. 5 et 6, il y a quatre plots de guidage 158a et quatre fourreaux 158b qui sont répartis équiangulairement les uns par rapport aux autres autour de la direction d'enfoncement F.

Dans le mode de réalisation de l'invention présenté à la Fig. 5, chaque fourreau 158b est partiellement ouvert.

## Revendications

1. Boîtier électronique (100) comportant :
- un circuit imprimé (104) avec un micro-interrupteur (104a) qui présente un bouton-poussoir (104b),
- un boîtier (102) présentant un capot (102b) traversé par un orifice (102c) en regard dudit micro-interrupteur (104a) et une face intérieure (102d) qui fait face au circuit imprimé (104), et
- un système de touche (150) pour un boîtier électronique (100) comportant:
- une touche (152) présentant une tête (152a) destinée à traverser l'orifice (102c), où la touche (152) est mobile parallèlement à une direction d'enfoncement (F) entre une position enfoncée dans laquelle la tête (152a) est destinée à être rapprochée du circuit imprimé (104) et une position non enfoncée dans laquelle la tête (152a) est destinée à être éloignée du circuit imprimé (104), où la touche (152) présente une surface d'activation (154a) qui est prévue pour venir appuyer contre le bouton-poussoir (104b) lorsque la touche (152) est en position enfoncée et pour être à distance du bouton-poussoir (104b) lorsque la touche (152) est en position non enfoncée, où la touche (152) présente une butée (152b) qui est prévue pour être en appui contre la face intérieure (102d) lorsque la touche (152) est en position non enfoncée et pour être à distance de la face intérieure (102d) lorsque la touche (152) est en position enfoncée, et
- un élément de rappel (156) destiné à être agencé entre le circuit imprimé (104) et la touche (152) et qui contraint la touche (152) en position non enfoncée, **caractérisé en ce que** l'élément de rappel (156) comporte une base (156a) avec une surface de base (156b) destinée à être en appui contre le circuit imprimé (104) et une pluralité de bras (156c) solidaires de la base (156a) et s'étendant globalement perpendiculairement à la direction d'enfoncement (F) sous la tête (152a), où chaque bras (156c) présente une surface de contact (156d) destinée à être orientée à l'opposé du circuit imprimé (104), où pour chaque surface de contact (156d), la touche (152) présente une surface de contact complémentaire (152c) orientée vers la surface de contact (156d) associée, où en position non enfoncée, chaque surface de contact complémentaire (152c) est en appui contre la surface de contact (156d) associée de manière à ce que le bras (156c) considéré soit sous contrainte.

2. Boîtier électronique (100)selon la revendication 1, **caractérisé en ce que** la jonction entre la base (156a) et chaque bras (156c) prend la forme d'une portion arquée.

3. Boîtier électronique (100) selon l'une des revendications 1 ou 2, **caractérisé en ce que** la base (156a) prend la forme d'un polygone destiné à entourer le micro-interrupteur (104a).

4. Boîtier électronique (100) selon la revendication 3, **caractérisé en ce que** chaque bras (156c) est fixé à la base (156a) au niveau d'un coin du polygone.

5. Boîtier électronique (100) selon l'une des revendications 1 à 4, **caractérisé en ce que** le système de touche (150) comporte des moyens de guidage (158) qui assurent le guidage de la touche (152) par rapport à l'élément de rappel (156) parallèlement à la direction d'enfoncement (F).

6. Boîtier électronique (100) selon la revendication 5, **caractérisé en ce que** la touche (152) comporte une pluralité de plots de guidage (158a) et, pour chaque plot de guidage (158a), l'élément de rappel (156) comporte un fourreau (158b) dans lequel le plot de guidage (158a) coulisse parallèlement à la direction d'enfoncement (F), et **en ce que** les plots de guidage (158a) et les fourreaux (158b) forment les moyens de guidage (158).

## Patentansprüche

1. Elektronisches Gehäuse (100), das Folgendes aufweist:
- eine Leiterplatte (104) mit einem Mikroschalter (104a), der einen Druckknopf (104b) aufweist,
- ein Gehäuse (102) mit einer Abdeckung (102b), die von einer Öffnung (102c) gegenüber dem Mikroschalter (104a) durchquert wird, und einer Innenseite (102d), die der Leiterplatte (104) zugewandt ist, und
- ein Tastensystem (150) für ein elektronisches Gehäuse (100), das Folgendes aufweist:
- eine Taste (152) mit einem Kopf (152a), der dazu bestimmt ist, die Öffnung (102c) zu durchqueren, wobei die Taste (152) parallel zu einer Eindrückrichtung (F) zwischen einer eingedrückten Position, in der der Kopf (152a) dazu bestimmt ist, der Leiterplatte (104) angenähert zu sein, und einer nicht eingedrückten Position, in der der Kopf (152a) dazu bestimmt ist, von der Leiterplatte (104) entfernt zu sein, beweglich ist, wobei die Taste (152) eine Aktivierungsfläche (154a) aufweist, die dafür vorgesehen ist, gegen den Druckknopf (104b) zu drücken, wenn sich die Taste (152) in eingedrückter Position befindet, und vom Druckknopf (104b) beabstandet zu sein, wenn sich die Taste (152) in nicht eingedrückter Position befindet, wobei die Taste (152) einen Anschlag (152b) aufweist, der dafür vorgesehen ist, an der Innenseite (102d) anzuliegen, wenn sich die Taste (152) in nicht eingedrückter Position befindet, und von der Innenseite (102d) beabstandet zu sein, wenn sich die Taste (152) in eingedrückter Position befindet, und
- ein Rückstellelement (156), das dazu bestimmt ist, zwischen der Leiterplatte (104) und der Taste (152) angeordnet zu sein und das die Taste (152) in die nicht eingedrückte Position zwingt, **dadurch gekennzeichnet, dass** das Rückstellelement (156) einen Sockel (156a) mit einer Grundfläche (156b) zur Anlage an die Leiterplatte (104) und einer Mehrzahl von Armen (156c) aufweist, die mit dem Sockel (156a) fest verbunden sind und sich im Allgemeinen senkrecht zur Eindrückrichtung (F) unter dem Kopf (152a) erstrecken, wobei jeder Arm (156c) eine Kontaktfläche (156d) aufweist, die dazu bestimmt ist, entgegengesetzt zur Leiterplatte (104) orientiert zu sein, wobei für jede Kontaktfläche (156d) die Taste (152) eine komplementäre Kontaktfläche (152c) aufweist, die zu der zugehörigen Kontaktfläche (156d) hin orientiert ist, wobei in nicht eingedrückter Position jede komplementäre Kontaktfläche (152c) so an der zugehörigen Kontaktfläche (156d) anliegt, dass der betreffende Arm (156c) unter Spannung steht.

2. Elektronisches Gehäuse (100) nach Anspruch 1, **dadurch gekennzeichnet, dass** die Verbindung zwischen dem Sockel (156a) und jedem Arm (156c) die Form eines bogenförmigen Abschnitts annimmt.

3. Elektronisches Gehäuse (100) nach einem der Ansprüche 1 oder 2, **dadurch gekennzeichnet, dass** der Sockel (156a) die Form eines Vielecks annimmt, das dazu bestimmt ist, den Mikroschalter (104a) zu umgeben.

4. Elektronisches Gehäuse (100) nach Anspruch 3, **dadurch gekennzeichnet, dass** jeder Arm (156c) im Bereich einer Ecke des Vielecks an dem Sockel (156a) befestigt ist.

5. Elektronisches Gehäuse (100) nach einem der Ansprüche 1 bis 4, **dadurch gekennzeichnet, dass** das Tastensystem (150) Führungsmittel (158) aufweist, die die Führung der Taste (152) im Verhältnis zum Rückstellelement (156) parallel zur Eindrückrichtung (F) sicherstellen.

6. Elektronisches Gehäuse (100) nach Anspruch 5, **dadurch gekennzeichnet, dass** die Taste (152) eine Mehrzahl von Führungszapfen (158a) aufweist, und für jeden Führungszapfen (158a) das Rückstellelement (156) eine Fassung (158b) aufweist, in der der Führungszapfen (158a) parallel zur Eindrückrichtung (F) gleitet, und dadurch, dass die Führungszapfen (158a) und die Fassungen (158b) die Führungsmittel (158) bilden.

## Claims

1. An electronic housing (100) comprising:
- a printed circuit board (104) with a microswitch (104a) having a push button (104b),
- a housing (102) having a cover (102b) through which an opening (102c) passes opposite said microswitch (104a), and an inner face (102d) facing the printed circuit board (104), and
- a key system (150) for an electronic housing (100) comprising:
- a key (152) having a keytop (152a) for passing through the opening (102c), wherein the key (152) is movable parallel to a pressing direction (F) between a depressed position in which the keytop (152a) is intended to be brought closer to the printed circuit board (104) and a unpressed position in which the keytop (152a) is intended to be moved away from the printed circuit board (104), wherein the key (152) has an activation surface (154a) provided to press against the push button (104b) when the key (152) is in the depressed position and to be spaced apart from the push button (104b) when the key (152) is in the unpressed position, wherein the key (152) has a stop (152b) provided to rest against the inner face (102d) when the key (152) is in the unpressed position and to be spaced apart from the inner face (102d) when the key (152) is in the depressed position, and
- a return element (156) for being arranged between the printed circuit board (104) and the key (152) and which constrains the key (152) in the unpressed position, **characterized in that** the return element (156) comprises a base (156a) with a base surface (156b) for resting against the printed circuit board (104), and a plurality of arms (156c) integral with the base (156a) and extending generally perpendicular to the pressing direction (F) under the keytop (152a), wherein each arm (156c) has a contact surface (156d) for facing away from the printed circuit board (104), wherein for each contact surface (156d) the key (152) has a complementary contact surface (152c) facing the associated contact surface (156d), wherein, in the unpressed position, each complementary contact surface (152c) rests against the associated contact surface (156d) so that the arm (156c) in question is stressed.

2. The electronic housing (100) according to claim 1, **characterized in that** the joining between the base (156a) and each arm (156c) takes the form of an arcuate portion.

3. The electronic housing (100) according to one of claims 1 or 2, **characterized in that** the base (156a) takes the form of a polygon for surrounding the microswitch (104a).

4. The electronic housing (100) according to claim 3, **characterized in that** each arm (156c) is attached to the base (156a) at a corner of the polygon.

5. The electronic housing (100) according to one of claims 1 to 4, **characterized in that** the key system (150) comprises guide means (158) which guide the key (152)
relative to the return element (156) parallel to the pressing direction (F).

6. The electronic housing (100) according to claim 5, **characterized in that** the key (152) comprises a plurality of guide lugs (158a), and, for each guide lug (158a), the return element (156) comprises a sleeve (158b) in which the guide lug (158a) slides parallel to the pressing direction (F), and **in that** the guide lugs (158a) and the sleeves (158b) form the guide means (158).
